# EUROPÄISCHE PATENTSCHRIFT

(11) **EP 2 457 618 B1**
(45) Veröffentlichungstag und Bekanntmachung des Hinweises auf die Patenterteilung: **18.06.2014**
(21) Anmeldenummer: 10015037.4
(22) Anmeldetag: 26.11.2010
(51) Int. Cl.: A62B 23/02, A41D 13/11

(54) **Gesichtsmaske mit an elektrostatisch geladenen Stapelfasern aufgebrachtem pulverförmigem Absorptionsmaterial**
Face mask with powder absorption material attached to electrostatically charged stapled fibres
Masque de visage doté de matériaux d'absorption sous forme de poudre appliquée sur des fibres empilées chargées de manière électrostatique

(43) Veröffentlichungstag der Anmeldung: 30.05.2012
(73) Patentinhaber: Eurofilters N.V., 3900 Overpelt (BE)
(72) Erfinder: Schultink, Jan, 3900 Overpelt (BE); Sauer, Ralf, Dr., 3900 Overpelt (BE)
(74) Vertreter: Pfenning, Meinig & Partner GbR

(56) Entgegenhaltungen:
- WO-A1-2010/023370
- DE-A1- 4 115 404
- GB-A- 2 280 620
- US-A1- 2008 110 469

## Beschreibung

Die vorliegende Erfindung betrifft eine Gesichtsmaske, die ein Filtermaterial umfasst, das zwischen der inneren Lage und der äußeren Lage mindestens eine Zwischenlage aufweist. Hierbei ist die Zwischenlage aus elektrostatisch geladenen Stapelfasern und/oder elektrostatisch geladenen Filamenten und/oder aus Faser-Netzwerken gebildet, wobei auf die Fasern der Zwischenlage oberflächlich ein pulverförmiges Absorptionsmaterial aufgebracht ist.

Atemmasken mit einem mehrlagigen Aufbau aus Vliesstoffen sind bekannt.

So offenbart die WO 2010/023370 einen mehrlagigen Verbund bestehend aus einer Außenlage aus Spinnvlies, einer ersten filzartigen Zwischenlage aus einer triboelektrisch geladenen Fasermischung, einer zweiten Zwischenlage aus elektrostatisch geladenem Melt-blown und einer Innenlage aus Spinnvlies.

Ebenfalls bekannt sind Atemmasken mit einem mehrlagigen Aufbau aus Vliesstoffen und einer geruchsabsorbierenden Schicht.

Die US 2008/0110469 offenbart eine mehrlagige Gesichtsmaske, wobei die Lagen des Filtermaterials aus triboelektrischen Fasermischungen bestehen können. Optional kann eine Zwischenlage aus flexibler Aktivkohle vorgesehen sein, die zwischen zwei Lagen aus Fasermaterial laminiert ist. Als weitere Option ist eine dünne Zwischenlage aus mit "Kohle imprägnierter Vliesfaser" vorgesehen.

Auch in der GB 2 280 620 wird beschrieben, dass eine filternde Lage vorhanden ist, die Aktivkohle enthalten kann oder elektrostatisch geladen sein kann. Die Lagen sollen am äußeren Rand der Maske miteinander verbunden sein. Die filternde Lage kann aus Meltblown oder aus elektrostatisch geladenen Split-Fasern (Electrically charged fibrillated film fibres) oder auch aus Glasfaser oder durch Elektrospinnen hergestellten Fasern bestehen. Es wird als vorteilhaft beschrieben, absorbierende Partikel, insbesondere Aktivkohle, in die Filterlage einzubringen.

Die US 6,070,578 beschreibt eine Gesichtsmaske für Jäger, bei der die ausgeatmete Luft von Geruchsstoffen befreit werden soll. Dazu wird ein Gewebe aus Aktivkohlefasern (95-115 g/m²) zwischen zwei Lagen eines Gitterstoffes angeordnet.

Die US 5,269,294 offenbart eine geruchsreduzierende Gesichtsmaske, bei der eine Lage eines porösen Materials mit einem geruchsabsorbierenden Mittel imprägniert ist. Bei dem Mittel handelt es sich um ein modifiziertes Molekularsieb auf Zeolithbasis.

Die DE 101 52 785 A1 beansprucht eine Gesichtsmaske mit einer luftduchlässigen Hülle und wenigstens einer Filterlage, die in der Hülle angeordnet ist und Aktivkohle enthält.

Weitere Gesichtsmasken mit Aktivkohleschichten offenbaren CN 101317703, CN 201020171, CN 200995002, CN 2635130, CN 2635132 und CN 2635131.

Aktivkohlefasern sind sehr leistungsfähig aber auch sehr teuer. Gewebe aus Aktivkohlefasern sind dementsprechend ebenfalls überaus teuer und erschweren, da sie nicht schweißbar sind, die kostengünstige und einfache Konfektionierung von Gesichtsmasken. Bei Filterschichten, die Aktivkohle in Kugel- oder Bruchform enthalten, werden die Aktivkohleteilchen miteinander oder mit einem porösen Trägermaterial verklebt. Dabei geht die aktive Fläche und damit die Leistungsfähigkeit verloren. Die fehlende Schweißbarkeit der Aktivkohlepartikel erschwert die Konfektionierung genauso wie bei den Aktivkohlefasern.

Daher ist es Aufgabe der vorliegenden Erfindung, ein Material für Gesichtsmasken bzw. Gesichtsmasken als solche bereitzustellen, das neben einer guten Partikelabscheidung auch eine leistungsfähige Geruchsfiltration bietet und trotzdem einfach und preiswert konfektioniert werden kann.

Diese Aufgabe wird bezüglich der Gesichtsmaske mit den Merkmalen des Patentanspruchs 1 gelöst. Die jeweiligen abhängigen Patentansprüche stellen dabei vorteilhafte Weiterbildungen dar.

Erfindungsgemäß wird eine Gesichtsmaske bereitgestellt, die ein Filtermaterial enthält, das mindestens eine dem Gesicht zugewandte Lage und mindestens eine äußere Lage umfasst, wobei zumindest die mindestens eine Zwischenlage elektrostatisch geladene Stapelfasern und/oder elektrostatisch geladene Filamente und/oder Faser-Netzwerke enthält oder daraus besteht, wobei auf die Fasern der Zwischenlage oberflächlich ein pulverförmiges Absorptionsmaterial aufgebracht ist.

Die Erfindung zeichnet sich somit besonders dadurch aus, dass die Zwischenlage aus Fasern besteht bzw. dass sie Fasern enthält, bei denen ein pulverförmiges Absorptionsmaterial an elektrostatisch geladenen Stapelfasern und/oder elektrostatisch geladenen Filamenten und/oder Faser-Netzwerke aufgebracht ist. Durch diese Maßnahme kann nun erreicht werden, dass nicht nur eine gute Partikelabscheidung, sondern gleichzeitig auch noch eine leistungsfähige Geruchsfiltration gewährleistet ist. Dadurch, dass pulverförmige Absorptionsmaterialien auf der Oberfläche der Fasern aufgebracht sind, wird eine große freie Oberfläche der Absorptionsmaterialien erreicht. Gleichzeitig ist durch die Fasern, die elektrostatisch geladen sind, eine sichere Anhaftung der Absorptionsmaterialien auch über eine längere Gebrauchsdauer gewährleistet. Die geladenen Stapelfasern und/oder Filamente können selbstverständlich auch noch ladungsstabilisierende Zusätze enthalten. Derartige ladungsstabilisierende Zusätze, die üblicherweise den Edukten, die zur Herstellung der Fasern eingesetzt werden, z.B. Polypropylen, zugesetzt werden, sind dem Fachmann bekannt. Bevorzugte Zusätze, die ladungsstabilisierend wirken, sind Metallstearate, wie z.B. Magnesiumstearat. Die Stapelfasern und/oder Filamente können auch eine triboelektrische Fasermischung bilden. Die triboelektrische Ladung kann sich z.B. auch bei der Herstellung der mittleren Lage durch Kontakt von zwei sich berührenden Fasern, die eine verschiedene Dielektrizitätszahl aufweisen, bilden.

Wesentlich bei der vorliegenden Erfindung ist, dass die die mindestens eine Zwischenlage bildenden Fasern elektrostatisch geladen sind, so dass eine gute Anhaftung des pulverförmigen Absorptionsmaterials erreicht wird.

Bevorzugt ist das Absorptionsmaterial in einer Menge von 1 bis 50 Gew.-%, bevorzugt 7 bis 25 Gew.-%, bezogen auf die elektrostatisch geladenen Stapelfasern und/oder Filamente, aufgebracht. Es hat sich gezeigt, dass durch die vorstehend genannten Mengen eine nahezu vollständige Belegung der Fasern erreicht wird. Größere Mengen als 50 % ergeben keine wesentliche weitere Verbesserung in Bezug auf die Geruchsadsorption, kleinere Mengen als 1 % können andererseits keinen positiven Effekt bei der Geruchsadsorption ermöglichen.

Von der stofflichen Seite her sind bei der Erfindung als Absorptionsmaterialien hydrophobe Zeolithe, hydrophobe poröse Polymere und/oder kristalline metallorganische Komplexe und/oder Mischungen hiervon bevorzugt, wobei als Absorptionsmaterial Aktivkohle ausgeschlossen ist.

Besonders bevorzugte Absorptionsmaterialien sind dabei Zeolithe und/oder poröse Polymere.

Bei den Zeolithen ist dabei wesentlich für die Eignung, dass die Mikroporen der Zeolithe eine ausreichende Größe haben. Erst oberhalb eines Durchmessers von > 5 Å sind die Mikroporen in der Lage, typische Geruchsmoleküle aufzunehmen und zu binden. Zusätzlich muss der Zeolith einen stark hydrophoben (unpolaren) Charakter haben. Erst ab einem Verhältnis von SiO₂/Al₂O₃ > 200 (Modul) ist ein Zeolith ausreichend unpolar, um die Geruchsmoleküle zu binden. Besonders bevorzugt sind Zeolithe mit einem Modul > 300. Die Oberfläche überschreitet 400 m²/g. Die Partikelgröße der erfindungsgemäß verwendeten Zeolithe liegt bei 2 bis 30 µm. Das Gesamtporenvolumen liegt über 0,2 m³/g, es sind aber auch Agglomerate dieser Partikel einsetzbar. In diesem Fall ist auch ein höheres Gesamtporenvolumen durch die entstehenden Makroporen realisierbar. Solche Zeolithe sind beispielsweise durch Dialuminieren der Typen Y, 13C, ZSM5 und Beta zugänglich.

Neben den Zeolithen sind auch Bentonite, insbesondere "Fullers Erde" geeignet.

Bei den Zeolithen haben sich die käuflichen Typen DAY (Degussa) sowie TZB 9013 (Tricat) und DALY (Tricat) als gut geeignet erwiesen.

Erfindungsgemäß wird weiter vorgeschlagen, als Absorptionsmaterialien hydrophobe makroporöse (makroreticular) Polymere zu verwenden. Ein typischer Vertreter dieser hydrophoben Polymere ist das vernetzte SDVB (Styroldivinylbenzol). Es entsteht durch Copolymerisation von Styrol mit Divinylbenzol in Gegenwart von sog. Porogenen (Porenbildnern). Bevorzugt werden hydrophobe Varianten mit einer Oberfläche von > 600 g/m² und Mikroporen von 6 bis 20 Å, sowie einem möglichst hohen Anteil Mesoporen (20 bis 500 Å) und Makroporen (> 500 Å) verwendet. Der durchschnittliche Porendurchmesser liegt bevorzugt zwischen 3 und 300 Å.

Vorteilhafterweise liegt dabei die Partikelgröße zwischen 1 bis 500 µm. Bevorzugt sind Partikel mit einer Partikelgröße von 1 bis 200 µm. Das Porenvolumen solcher Produkte ist typischerweise > 0,4 cm³/g. Käuflich erworben werden können solche makroporösen hydrophoben Polymere bei Rohm & Haas (Amberlite), Purolite (Makronet), Dow Chemicals (Optipore), Mitsubishi Chemical Company (Sepabeads) und Bayer (IONAC). Geeignet ist auch eine Beschichtung der geladenen Fasern mit porösen kristallinen metallorganischen Komplexen, wie z.B. "MOF-177". Dieses Adsorbens realisiert eine extrem hohe Oberfläche (4500 m²/g) bei ausreichend großen Mikroporen (10 Å). Diese Kristalle sind beschrieben in Nature, Band 427, S. 253-527, Februar 2004. Auf den Offenbarungsgehalt dieses Dokumentes wird Bezug genommen.

Die erfindungsgemäß eingesetzten Fasern der Zwischenlage, die mit dem Absorptionsmaterial wie vorstehend beschrieben versehen sind, sind bevorzugt Chemiefasern. Bei den Chemiefasern sind synthetische Fasern, zu nennen. Beispiele für synthetische Fasern sind Fasern aus Polyolefinen, Polyestern, Polyamiden, Polyacrylmethyl und/oder Polyvinylalkohol.

Es hat sich weiterhin gezeigt, dass es bei den Fasern bevorzugt ist, wenn diese verzweigt, gekrimpt, hohl und/oder texturiert sind und/oder einen nicht kreisförmigen Querschnitt (z.B. trilobalen) Querschnitt aufweisen. Von den Abmessungen her ist es günstig, wenn die Fasern eine mittlere Länge zwischen 0,3 und 100 mm, bevorzugt zwischen 0,5 und 70 mm aufweisen.

Die synthetischen Fasern können auch antibakteriell ausgerüstet sein. Dies kann dadurch erfolgen, dass bereits bei der Herstellung antibakterielle Stoffe zugesetzt werden. Der Vorteil dieser Fasern besteht darin, dass die antibakteriellen Stoffe praktisch nicht freigesetzt werden und keine Minderung der antibakteriellen Wirkung eintritt. Solche Fasern sind erhältlich bei Rhovyl in F-55310 Tronville en Barrois, z.B. die Fasern Rhovyl'A.S.+®, oder bei Japan Exlan Co. Ltd., Tokyo sowie bei Sterling Fibers Inc., 5005 Sterling Way, Pace, Fla, unter dem Markennamen "biofresh" und DAK Americas, 5925 Carnegie Blvd., Charlotte, NC 28209.

Selbstverständlich ist es auch möglich, die Fasern nachträglich antibakteriell auszurüsten.

Die mindestens eine Zwischenlage der Gesichtsmaske nach der Erfindung besteht dabei bevorzugt aus Split-Fasern oder triboelektrischen Stapelfasermischung. Auch ist es möglich, die mittlere Lage aus einem geladenem Feinfaserspinnvlieslagen (Melt-blown) zu bilden. Die Split-Fasern können dabei auch als Faservlieslage vorliegen, wobei die Faservlieslage auch vernadelt sein kann. Auch ein Faser-Netzwerk ist geeignet. Ein Faser-Netzwerk im Sinne der Erfindung entsteht, wenn profilierte Folien gespalten werden.

Vom Aufbau her unterliegt dabei die Erfindung in Bezug auf die mindestens eine Zwischenschicht keinerlei Einschränkungen. Bevorzugt ist es dabei, wenn die innere Lage und die äußere Lage unabhängig voneinander ausgewählt sind aus der Gruppe bestehend aus Vliesstofflagen, wie z.B. Feinfaserspinnvlieslagen (Melt-blown) oder Spinnvlies, und/oder Gewebe.

Gemäß dieser Ausführungsform ist es beispielsweise möglich, dass die inneren und äußeren Lagen aus Vliesstofflagen oder Melt-blown bestehen. Ebenso ist es jedoch auch möglich, dass nur eine der beiden Lagen eine Vliesstofflage ist, während die andere eine Melt-blown ist. Auch kann eine der beiden Lagen durch ein Gewebe ersetzt sein.

Ebenso ist jedoch auch die Möglichkeit umfasst, dass auf die innere Lage und die äußeren Lage noch eine weitere Lage und/oder mehrere Lagen aus Vliesstofflagen wie Melt-blown angeordnet sind. Die Gesichtsmaske nach der Erfindung umfasst aber mindestens drei Lagen, wobei bei einem Dreilagenaufbau die Zwischenlage die mittlere Lage ist.

Die Lagen können beispielsweise am Rand des Filtermaterials miteinander verschweißt sein, so dass die mindestens drei Lagen des Filtermaterials über die gesamte Fläche des Filtermaterials unverbunden miteinander vorliegen.

Bevorzugt ist jedoch, wenn die Lagen durch Punktkalandrieren verbunden sind. In einer besonders bevorzugten Ausführungsform sind die mindestens drei Lagen durch Schweißverbindungen untereinander verbunden, mit der Maßgabe dass, bezogen auf die gesamte durchströmbare Fläche des Filtermaterials, durchschnittlich maximal 19, bevorzugt maximal 10, besonders bevorzugt maximal 5 Schweißverbindungen pro 10 cm² vorhanden sind.

Weiter ist es möglich, dass die gesamte durchströmbare Fläche des Filterbeutels durchschnittlich maximal 19 Schweißverbindungen pro 10 cm² aufweist und der Pressflächenanteil des Schweißmusters maximal 2 %, bevorzugt maximal 1 %, beträgt.

Für den Fall, dass die Schweißverbindungen so ausgebildet sind, dass sie verteilt über die Fläche des Filtermaterials vorliegen, ist es möglich, dass die Schweißpunkte sternförmig, punktförmig, balkenförmig und/oder linienförmig ausgebildet sind.

## Patentansprüche

1. Gesichtsmaske, enthaltend ein Filtermaterial, das mindestens eine dem Gesicht zugewandten innere Lage und mindestens eine äußere Lage sowie mindestens eine Zwischenlage aufweist, wobei die mindestens eine Zwischenlage elektrostatisch geladene Stapelfasern und/oder elektrostatisch geladene Filamente und/oder elektrostatisch geladene Faser-Netzwerke enthält oder daraus besteht
**dadurch gekennzeichnet,**
**dass** auf die elektrostatisch geladenen Fasern der Zwischenlage oberflächlich ein pulverförmiges Absorptionsmaterial aufgebracht ist.

2. Gesichtsmaske nach Anspruch 1, **dadurch gekennzeichnet, dass** die Fasern der Zwischenlage ladungsstabilisierende Zusätze enthalten.

3. Gesichtsmaske nach Anspruch 1 oder 2, **dadurch gekennzeichnet, dass** die Fasern der Zwischenlage eine triboelektrische Ladung aufweisen.

4. Gesichtsmaske nach einem der vorhergehenden Ansprüche, **dadurch gekennzeichnet, dass** die elektrostatisch geladenen Stapelfasern glatt, verzweigt, gekrimpt, hohl und/oder texturiert sind und/oder einen nicht kreisförmigen, insbesondere einen trilobalen Querschnitt aufweisen.

5. Gesichtsmaske nach einem der Ansprüche 1 bis 4, **dadurch gekennzeichnet, dass** das Absorptionsmaterial in einer Menge von 1 bis 50 Gew.-%, bevorzugt 7 bis 25 Gew.-%, bezogen auf die elektrostatisch geladenen Stapelfasern und/oder Filamente, aufgebracht ist.

6. Gesichtsmaske nach einem der vorhergehenden Ansprüche, **dadurch gekennzeichnet, dass** das Absorptionsmaterial ausgewählt ist aus hydrophoben Zeolithen, hydrophoben porösen Polymeren und/oder kristallinen metallorganischen Komplexen und/oder Mischungen hiervon, wobei Aktivkohle als Absorptionsmaterial ausgeschlossen ist.

7. Gesichtsmaske nach vorhergehendem Anspruch, **dadurch gekennzeichnet, dass** die Zeolithe
a) Mikroporen mit einer Porengröße > 5 Å bevorzugt > 6,5 Å und/oder
b) eine spezifische Oberfläche von > 400 m²/g und/oder
c) ein Modul > 200, bevorzugt > 300 und/oder
d) eine Partikelgröße im Bereich von 2 bis 30 µm
aufweisen.

8. Gesichtsmaske nach Anspruch 6, **dadurch gekennzeichnet, dass** die porösen Polymere
a) Mikroporen von 6 bis 20 Å, Mesoporen von 20 bis 500 Å und Makroporen > 500 Å und/oder
b) einen durchschnittlichen Porendurchmesser zwischen 3 und 300 Å und/oder
c) eine Partikelgröße im Bereich von 1 bis 500 µm, bevorzugt 1 bis 200 µm und/oder
d) ein Porenvolumen ≥ 0,4 cm³/g aufweisen und/oder
e) hydrophob sind.

9. Gesichtsmaske nach einem der Ansprüche 6 oder 8, **dadurch gekennzeichnet, dass** die porösen Polymere aufgebaut sind aus Polystyrol, Polyacrylsäure und/oder deren Derivaten.

10. Gesichtsmaske nach einem der vorhergehenden Ansprüche, **dadurch gekennzeichnet, dass** die mindestens eine Zwischenlage aus Split-Fasern oder triboelektrischen Stapelfasern besteht oder als geladener Filamentvliesstoff vorliegt.

11. Gesichtsmaske nach Anspruch 10, **dadurch gekennzeichnet, dass** die Split-Fasern als Faservlieslage, die auch vernadelt sein kann, vorliegen.

12. Gesichtsmaske nach einem der vorhergehenden Ansprüche, **dadurch gekennzeichnet, dass** die innere Lage und die äußere Lage unabhängig voneinander ausgewählt sind aus der Gruppe bestehend aus Vliesstofflagen, wie z.B. aus Feinfaserspinnvlieslagen (Melt-blown) oder Spinnvlies, und/oder Gewebe.

13. Gesichtsmaske nach einem der vorhergehenden Ansprüche, **dadurch gekennzeichnet, dass** die Lagen durch Schweißverbindungen untereinander verbunden sind, mit der Maßgabe dass bezogen auf die gesamte durchströmbare Fläche des Filtermaterials durchschnittlich maximal 19, bevorzugt maximal 10, besonders bevorzugt maximal 5 Schweißverbindungen pro 10 cm² vorhanden sind.

14. Gesichtsmaske nach vorhergehendem Anspruch, **dadurch gekennzeichnet, dass** die gesamte durchströmbare Fläche des Filterbeutels durchschnittlich maximal 19 Schweißverbindungen pro 10 cm² aufweist und der Pressflächenanteil des Schweißmusters maximal 2 %, bevorzugt maximal 1 %, beträgt.

15. Gesichtsmaske nach einem der vorhergehenden Ansprüche, **dadurch gekennzeichnet, dass** Lagen randseitig miteinander verbunden sind.

## Claims

1. Face mask comprising a filter material which has at least one inner layer facing the face and at least one outer layer as well as at least one intermediate layer, wherein the at least one intermediate layer comprises electrostatically charged stapled fibres and/or electrostatically charged filaments and/or electrostatically charged fibre networks or consists of these, **characterized in that** a powder absorbent material is attached to the surface on the electrostatically charged fibres of the intermediate layer.

2. Face mask according to claim 1, **characterized in that** the fibres of the intermediate layer comprise charge-stabilizing additives.

3. Face mask according to claim 1 or 2, **characterized in that** the fibres of the intermediate layer have a triboelectric charge.

4. Face mask according to one of the preceding claims, **characterized in that** the electrostatically charged stapled fibres are smooth, branched, crimped, hollow and/or texturized and/or have a non-circular, in particular a trilobal cross-section.

5. Face mask according to one of claims 1 to 4, **characterized in that** the absorbent material is attached in an amount of from 1 to 50 wt.%, preferably 7 to 25 wt.%, based on the electrostatically charged stapled fibres and/or filaments.

6. Face mask according to one of the preceding claims, **characterized in that** the absorbent material is selected from hydrophobic zeolites, hydrophobic porous polymers and/or crystalline organometallic complexes and/or mixtures thereof, active charcoal being ruled out as an absorbent material.

7. Face mask according to the preceding claim, **characterized in that** the zeolites have
a) micropores having a pore size of > 5 Å, preferably > 6.5 Å and/or
b) a specific surface area of > 400 m²/g and/or
c) a modulus of > 200, preferably > 300 and/or
d) a particle size in the range of from 2 to 30 µm.

8. Face mask according to claim 6, **characterized in that** the porous polymers have
a) micropores of from 6 to 20 Å, mesopores of from 20 to 500 Å and macropores of > 500 Å and/or
b) an average pore diameter of between 3 and 300 Å and/or
c) a particle size in the range of from 1 to 500 µm, preferably 1 to 200 µm and/or
d) a pore volume of ≥ 0.4 cm³/g, and/or
e) are hydrophobic.

9. Face mask according to one of claims 6 or 8, **characterized in that** the porous polymers are built up from polystyrene, polyacrylic acid and/or derivatives thereof.

10. Face mask according to one of the preceding claims, **characterized in that** the at least one intermediate layer comprises split fibres or triboelectric stapled fibres or is present as a charged filament nonwoven.

11. Face mask according to claim 10, **characterized in that** the split fibres are present as a fibre nonwoven layer, which can also be needle-punched.

12. Face mask according to one of the preceding claims, **characterized in that** the inner layer and the outer layer are selected independently of each other from the group consisting of nonwoven layers, such as e.g. from fine fibre spunbonded nonwoven layers (melt-blown) or spunbonded nonwoven, and/or woven fabric.

13. Face mask according to one of the preceding claims, **characterized in that** the layers are bonded to one another by welded bonds, with the proviso that, based on the total flow-through area of the filter material, on average a maximum of 19, preferably a maximum of 10, particularly preferably a maximum of 5 welded bonds are present per 10 cm³.

14. Face mask according to the preceding claim, **characterized in that** the total flow-through area of the filter bag has on average a maximum of 19 welded bonds per 10 cm³ and the pressed area content of the weld pattern is a maximum of 2 %, preferably a maximum of 1 %.

15. Face mask according to one of the preceding claims, **characterized in that** layers are bonded to one another at the edges.

## Revendications

1. Masque facial, contenant un matériau filtrant, qui comprend au moins une couche intérieure dirigée vers le visage et au moins une couche extérieure, ainsi qu'au moins une couche intermédiaire, la ou les couches intermédiaires contenant des fibres discontinues électrostatiquement chargées et/ou des filaments électrostatiquement chargés et/ou des réseaux de fibres électrostatiquement chargés, ou en sont constituées, **caractérisé en ce qu'**un matériau absorbant pulvérulent est appliqué superficiellement sur les fibres électrostatiquement chargées de la couche intermédiaire.

2. Masque facial selon la revendication 1, **caractérisé en ce que** les fibres de la couche intermédiaire contiennent des additifs assurant la stabilisation de la charge.

3. Masque facial selon la revendication 1 ou 2, **caractérisé en ce que** les fibres de la couche intermédiaire présentent une charge triboélectrique.

4. Masque facial selon l'une des revendications précédentes, **caractérisé en ce que** les fibres discontinues électrostatiquement chargées sont lisses, ramifiées, rétrécies, creuses et/ou texturées, ou présentent une section transversale non circulaire, en particulier une section transversale trilobée.

5. Masque facial selon l'une des revendications 1 à 4, **caractérisé en ce que** le matériau absorbant est appliqué en une quantité de 1 à 50 % en poids, de préférence de 7 à 25 % en poids, rapportée aux fibres discontinues et/ou aux filaments électrostatiquement chargés.

6. Masque facial selon l'une des revendications précédentes, **caractérisé en ce que** le matériau absorbant est choisi parmi les zéolites hydrophobes, les polymères hydrophobes poreux et/ou les complexes organométalliques cristallins et/ou les mélanges de ceux-ci, le charbon actif étant exclu en tant que matériau absorbant.

7. Masque facial selon la revendication précédente, **caractérisé en ce que** les zéolites présentent
a) des micropores ayant une grosseur de pore > 5 Å, de préférence > 6,5 Å, et/ou
b) une aire spécifique > 400 m²/g, et/ou
c) un module > 200, de préférence > 300, et/ou
d) une taille de particules comprise dans la plage de 2 à 30 µm.

8. Masque facial selon la revendication 6, **caractérisé en ce que** les polymères poreux présentent
a) des micropores de 6 à 20 Å, des mésopores de 20 à 500 Å et des macropores > 500 Å, et/ou
b) un diamètre moyen des pores compris entre 3 et 300 Å, et/ou
c) une taille de particules comprise dans la plage de 1 à 500 µm, de préférence de 1 à 200 µm, et/ou
d) un volume des pores ≥ 0,4 cm³/g, et/ou
e) sont hydrophobes.

9. Masque facial selon l'une des revendications 6 ou 8, **caractérisé en ce que** les polymères poreux sont constitués de polystyrène, de poly(acide acrylique) et/ou de leurs dérivés.

10. Masque facial selon l'une des revendications précédentes, **caractérisé en ce que** la ou les couches intermédiaires sont constituées de fibres refendues ou de fibres discontinues triboélectriques, ou se présentent sous forme d'un non-tissé filamentaire chargé.

11. Masque facial selon la revendication 10, **caractérisé en ce que** les fibres refendues se présentent sous forme d'une couche d'un non-tissé fibreux, qui peut aussi être aiguilleté.

12. Masque facial selon l'une des revendications précédentes, **caractérisé en ce que** la couche intérieure et la couche extérieure sont indépendamment l'une de l'autre choisies dans le groupe consistant en les couches de non-tissés, tels que par exemple les nappes de non-tissés à fibres fines (melt-blown) ou les non-tissés et/ou les tissus.

13. Masque facial selon l'une des revendications précédentes, **caractérisé en ce que** les couches sont assemblées l'une à l'autre par des liaisons soudées, du moment que, par rapport à l'aire totale du matériau filtrant pénétrables, on a en moyenne au maximum 19, de préférence au maximum 10, d'une manière particulièrement préférée au maximum 5 liaisons soudées par 10 cm².

14. Masque facial selon la revendication précédente, **caractérisé en ce que** l'aire pénétrable totale de la poche de filtration comprend en moyenne au maximum 19 liaisons soudées par 10 cm², et que la proportion que représente l'aire d'appui du modèle de soudage est au maximum de 2 %, de préférence au maximum de 1 %.

15. Masque facial selon l'une des revendications précédentes, **caractérisé en ce que** les couches sont assemblées l'une à l'autre sur leurs bords.
